# EUROPÄISCHE PATENTSCHRIFT

(11) **EP 0 823 693 B1**
(45) Veröffentlichungstag und Bekanntmachung des Hinweises auf die Patenterteilung: **23.03.2005**
(21) Anmeldenummer: 97250226.4
(22) Anmeldetag: 01.08.1997
(51) Int. Cl.: G07D 9/00

(54) **Verfahren zum Entladen des Tellerraumes von flachlaufenden Münzzähl- und Münzsortiermaschinen**
Method of emptying the hopper of a coin counting and sorting machine
Méthode pour vider le conteneur d'une machine de comptage et de triage de pièces de monnaie

(30) Priorität: 08.08.1996 DE 19633503
(43) Veröffentlichungstag der Anmeldung: 11.02.1998
(73) Patentinhaber: Scan Coin Industries AB, 213 75 Malmö (SE)
(72) Erfinder: Zimmermann, Thomas, 14195 Berlin (DE)
(74) Vertreter: Lüke, Dierck-Wilm, Dipl.-Ing.

(56) Entgegenhaltungen:
- DE-A- 1 574 176
- US-A- 3 998 237
- US-A- 5 098 340
- US-A- 5 232 399

## Beschreibung

Die Erfindung bezieht sich auf ein Verfahren zum Entladen des Tellerraumes von flachlaufenden Münzzählund Münzsortiermaschinen entsprechend dem Oberbegriff des Anspruchs 1.

Eine Münzsortier- und Zählmaschine wird in der DE 1 574 176 beschrieben. Die bekannte Münzsortierund Zählmaschine besteht im wesentlichen aus einem drehangetriebenen Teller mit einem waagerechten Sortierkanal, welcher eine Ausfallöffnung und eine Zählvorrichtung aufweist, mit einem vor der Eintrittsöffnung des Sortierkanals über dem Teller angeordneten, einseitig gelagerten, auf die Dicke der zu zählenden Münzen einstellbaren Arm und mit einer auf die Dicke der zu zählenden Münzen einstellbaren Münzentransportvorrichtung.

Die Vorrichtung zum Sortieren und Zählen von Münzen eines Münzenkollektivs nach der DE 34 19 589 C1 enthält einen horizontalen Münzteller, mit einer im wesentlichen tangential an den horizontalen Münzteller anschließenden, mit einem federelastisch gelagerten Förderband und mit einer vertikalen Führungskante für die Münzen versehenen horizontalen Führungsbahn.

In der US 39 98 237 wird eine Münzensortiermaschine beschrieben, bei der eine nach unten siebartig offene Münzaufnahme vorgesehen ist, durch die Verunreinigungen durchfallen können. Die vorgesehenen Öffnungen erlauben jedoch keine Entleerung des Tellerraumes ohne eine Stillsetzung der Maschine.

Aus dem Dokument US-A-5 232 399 ist ein Verfahren zum Entladen eines Münzentellerraumes bekannt, wobei der Münzenteller über eine Kippeinrichtung nach unten bewegt wird. Aus dem Dokument US-A-3 998 237 ist eine Münzzähl- und Münzsortiermaschine mit horizontal laufendem Drehteiler bekannt.

Die bekannten Vorrichtungen weisen alle einen an der Maschine fest angeordneten Tellerraum auf, in den die zu sortierenden und/oder zu zählenden Münzen eingebracht werden. Eine Entnahme von Münzen oder Gegenständen oder die Entfernung von Verunreinigungen ist nur nach Stillegung der Maschine möglich, bei Maschinen mit geschlossenem, unzugänglichem Tellerraum nur nach einer zusätzlichen Demontage der Abdeckungen oder dgl. und nach Aufklappen des Münztransportes.

Der Erfindung liegt die Aufgabe zugrunde, ein Verfahren zum Entladen des Tellerraumes von flachlaufenden Münzzähl- und Münzsortiermaschinen zu entwickeln, mit dem eine automatische Entleerung und einfache Säuberung des Tellerraumes und eine Beseitigung von Störungen durch z.B. Verkeilungen im Bereich des Münzeinlaufs ohne Aufklappen des Münztransportes, der Höhenbegrenzung und dgl. sowie eine hohe Sicherheit gegen unbefugten Zugriff zum Tellerraum gewährleistet werden.

Zur Lösung dieser Aufgabe sieht die Erfindung die Merkmale des Kennzeichnungteils des Anspruchs vor. Die vollständige Öffnung des Tellerraums nach unten ermöglicht die selbständige Behebung von Verkeilungen im Bereich des münzeneinlaufs zwischen Münzenteller und Abzugsförderband. Eventuell vorhandene Fremdkörper werden entfernt und bleiben nicht im Tellerraum während nachfolgender Zähl- oder Sortierprozesse. Auch Verunreinigungen aller Art können nicht nur gelöst, sondern auch entfernt werden.

Gemäß der Erfindung wird der Münzenteller über die Mittelachse des Münzentellers wahlweise bis um 180 Grad nach links oder nach rechts geschwenkt. Der Münzenteller dreht sich dabei nach links oder nach rechts, und die darauf haftenden Fremdkörper oder Verunreinigungen werden infolge der Fliehkraft vom Teller wegbewegt oder fallen nach unten, wenn der Münzenteller angehalten wird.

Weitere vorteilhafte Ausgestaltungen der Erfindung ergeben sich aus den Unteransprüchen.

Die Erfindung ist nachfolgend anhand von in den Zeichnungen dargestellten Ausführungsbeispielen einer Vorrichtung zum Entladen des Tellerraums einer flachlaufenden Münzzähl- und Münzsortiermaschine näher erläutert. Es zeigen:
- Fig. 1: eine schematische Seitenansicht des Münzaufnahmebereiches und
- Fig.2: die schematische Draufsicht auf den Münzenteller mit Münzeneinlaufbereich.

Entsprechend der Darstellung in der Fig. 1 besteht die Münzaufnahme 1 im wesentlichen aus einem drehangetriebenen Münzenteller 2 mit einem Münzenschacht. Die Münzenaufnahme 1 befindet sich in einem nicht dargestellten Gehäuse und ist mit einer Grundplatte 6 verbunden, an der auch der Münzenschacht befestigt ist.

Die Münzaufnahme 1 kann sich beispielsweise in einem Selbstbedienungs-Einzahlungsautomaten befinden. In einem solchen Fall ist die Münzaufnahme 1 in einem geschlossenen System untergebracht, und der Nutzer des Automaten hat keine Möglichkeit, an den Tellerraum zu gelangen.

In die Münzaufnahme 1 werden nicht dargestellte Münzen beispielsweise zur Zählung über einen nicht dargestellten Zuführschlitz eingebracht. Nach Start und Ablauf des Zählvorgangs bekommt der Nutzer des Automaten beispielsweise einen Beleg über die eingebrachte Summe ausgegeben, mit dem er seinen Einkauf tätigen oder mit dem er eine Gutschrift auf ein Konto veranlassen kann.

Nach Beendigung einer solchen Dienstleistung wird automatisch ein Entlade- und Reinigungszyklus gestartet, der darin besteht, daß der Münzenteller 2 geschwenkt wird und eventuell aufgetretene Verklemmungen im Münzeinlaufbereich 15 gelöst werden, Fremdkörper ausgeleert und Verunreinigungen aller Art herausgeschüttet werden.

Es kann auch vorgesehen sein, daß der Kunde des Automaten auf Knopfdruck den Zählvorgang unterbrechen oder abbrechen kann, und daß der eingegebene Inhalt über eine Ausgaberinne wieder entnehmbar ist.

Der Münzenteller 2 wird entsprechend der Fig.1 über seine Mittelachse 13 wahlweise nach links oder nach rechts, im Beispiel nach Fig.1 nach rechts, so schräg geschwenkt, daß der Tellerinhalt herausgeschüttet wird. Im Extremfall wird der Münzenteller 2 um 180 Grad geschwenkt, so daß der Münzentellerboden nach unten zeigt.

Im Münzen-Einlaufbereich 15 oder im Münzerkennungsbereich 16 eventuell verklemmte Münzen oder Fremdkörper 17 werden nach dem Schwenken des Münztellers 2 in eine gewünschte Schrägstellung dadurch gelöst und entfernt, daß die Transportrichtung des Münztransports 14 umgekehrt wird (Fig. 2).

## Patentansprüche

1. Verfahren zum Entladen des Tellerraumes von flachlaufenden Münzzähl- und Münzsortiermaschinen, mit einer Münzaufnahme, enthaltend einen horizontalen Münzenteller mit einem Münzenschacht,
**dadurch gekennzeichnet,**
**dass** der Münzteller (2) über seine Mittelachse (13) ohne den Münzschacht (12) wahlweise bis um 180 Grad nach links oder nach rechts geschwenkt und der Tellerinhalt über eine Schräge (5) nach außen abgeführt wird.

2. Verfahren nach den Anspruch 1, **dadurch gekennzeichnet, dass** der Münzteller (2) nach jedem Zählund/oder Sortiervorgang automatisch geschwenkt wird, um Verkeilungen zu lösen, Verunreinigungen zu entfernen, Fremdkörper auszusondern.

3. Verfahren nach den Ansprüchen 1 oder 2, **dadurch gekennzeichnet, dass** in geschlossenen Selbstbedienungs-Einzahlungssystemen (Automaten) der von außen unzugängliche Tellerraum nach jedem Zählund/oder Sortiervorgang automatisch geschwenkt wird und dass eine wiederholte mißbräuchliche Benutzung durch Überwachung des Zähl- und/oder Sortiervorganges und Signalisierung von Unregelmäßigkeiten ausgeschlossen wird.

4. Verfahren nach den Ansprüchen 1 oder 2, **dadurch gekennzeichnet, dass** zur Lösung von Verunreinigungen die Drehrichtung des Münztellers (2) und/oder die Münztransportrichtung nach dem Schwenken umgekehrt wird.

5. Verfahren nach Anspruch 4, **dadurch gekennzeichnet, dass** nach dem Schwenken des Münztellers (2) eine Reinigungseinrichtung aktiviert wird.

## Claims

1. Method for emptying the tray space of a flat-running coin-counting and coin-sorting machine, with a coin feed, comprising a horizontal coin tray with a coin shaft,
**characterized by**,
that the coin tray (2) is pivoted about its central axis (13) without the coin shaft (12) by up to 180° in a left or a right direction and the content of the tray is removed to an outside via a slope (5).

2. Method according to claim 1, **characterized by**, that the coin tray (2) is automatically pivoted after each process of counting and/or sorting, in order to eliminate a jam and to remove contaminants and foreign objects.

3. Method according to claims 1 or 2, **characterized by**, that in a closed self-service teller system (automat) the tray space which is inaccessible from an outside is pivoted automatically after each process of counting and of sorting coins and that a repeated misuse is ruled out by monitoring the process of counting and/or sorting coins and signaling irregularities.

4. Method according to claims 1 or 2, **characterized by**, that the direction of rotation of the coin tray and/or of the coin transport direction is reversed after pivoting to dislodge contaminants.

5. Method according to claim 4, **characterized by**, that a cleaning device is activated after pivoting of the coin tray (2).

## Revendications

1. Méthode pour vider le conteneur d'une machine de comptage et de triage de pièces de monnaie, avec un dispositif de réception des pièces de monnaie comprenant un conteneur horizontal des pièces de monnaie avec une fente des pièces de monnaie,
**caractérisée en ce que**
le conteneur des pièces de monnaie (2) pivote autour son axe central (13) sans la fente des pièces de monnaie (12) par jusqu'à 180 degrés à gauche ou à droite et le contenu du conteneur est transporté par l'intermédiaire d'une surface inclinée (5) vers l'extérieur.

2. Méthode selon la revendication 1, **caractérisée en ce que** le conteneur des pièces de monnaie (2) pivote automatiquement après chaque procédé de comptage et/ou de triage, afin de relâcher des coincements, enlever des contaminations et détacher des corps étrangers.

3. Méthode selon les revendications 1 ou 2, **caractérisée en ce que** dans des systèmes de paiement à self-service (automates), le conteneur inaccessible de l'extérieur pivote automatiquement après chaque procédé de comptage et/ou de triage, et qu'un emploi non autorisé répété est exclu par une surveillance du procédé de comptage et/ou de triage et signalisation d'irrégularités.

4. Méthode selon les revendications 1 ou 2, **caractérisée en ce que** pour le relâchement de contaminations, la direction de rotation du conteneur des pièces de monnaie (2) et/ou la direction de transport des pièces de monnaie est renversée après le pivotement.

5. Méthode selon la revendication 4, **caractérisée en ce qu'**après le pivotement du conteneur des pièces de monnaie (2), un dispositif de nettoyage est activé.
